# FASCICULE DE BREVET EUROPEEN

(11) **EP 0 358 143 B1**
(45) Date de publication et mention de la délivrance du brevet: **22.04.1992**
(21) Numéro de dépôt: 89116282.8
(22) Date de dépôt: 04.09.1989
(51) Int. Cl.: B61F 5/02, B61F 5/24

(54) **Véhicule ferroviaire équipé, au niveau de chaque bogie, d'une barre anti-roulis agissant sur la suspension secondaire**
Querstabilisationsstange für die sekundäre Aufhängung von Schienenfahrzeugdrehgestellen
Anti-roll bar acting on the secondary suspension of railway vehicle bogies

(30) Priorité: 08.09.1988 FR 8811742
(43) Date de publication de la demande: 14.03.1990
(73) Titulaire: GEC ALSTHOM SA, 75116 Paris (FR)
(72) Inventeur: Pinto, Georges, F-71150 Chagny (FR)
(74) Mandataire: Weinmiller, Jürgen

(56) Documents cités:
- FR-A- 1 362 601
- FR-A- 1 564 902
- FR-A- 2 232 478
- FR-A- 2 283 036

## Description

La présente invention concerne un véhicule ferroviaire dont au moins un châssis de bogie comporte une barre anti-roulis agissant sur la suspension secondaire, la barre anti-roulis comportant, à chaque extrémité, un levier relié à la caisse par l'intermédiaire d'une bielle.

Les véhicules ferroviaires se composent généralement d'une caisse et de deux bogies. Un bogie comporte un châssis, et la caisse est reliée à ce châssis de bogie par l'intermédiaire d'une suspension, dite secondaire, qui se compose généralement de deux gros ressorts à boudin et de deux amortisseurs, un couple ressort-amortisseur étant installé verticalement, sur un côté de la caisse.

Cette disposition classique entraîne, lors de mouvements relatifs entre caisse et bogie, des débattements importants de l'attache élastique située à chaque extrémité d'un amortisseur et ceci selon plusieurs axes, ce qui oblige à utiliser des rotules relativement coûteuses.

La présente invention a pour but de remplacer les rotules par de simples articulations cylindriques sollicitées uniquement en torsion et suivant un seul axe. Ce but est atteint en séparant les amortisseurs de la caisse, ceux-ci étant alors reliés au châssis de bogie et aux leviers de la barre anti-roulis, les débattements de la caisse étant transmis aux amortisseurs par l'intermédiaire des bielles.

Pour un bogie, cette nouvelle disposition ne nécessite que deux supports solidaires de la caisse (deux supports de bielles) au lieu de quatre dans la disposition classique (deux supports de bielles et deux supports d'amortisseurs), ce qui facilite les opérations de maintenance et en particulier le levage de la caisse.

La présente invention a pour objet un véhicule ferroviaire dont au moins un châssis de bogie comporte une barre anti-roulis agissant sur la suspension secondaire, la barre anti-roulis comportant, à chaque extrémité, un levier relié à la caisse par l'intermédiaire d'une bielle, la suspension secondaire comportant au moins deux ressorts et deux amortisseurs, les ressorts étant installés entre la caisse du véhicule et le châssis de bogie caractérisé en ce qu'une extrémité de chaque amortisseur est reliée au châssis de bogie et en ce que l'autre extrémité de chaque amortisseur est reliée à un levier de la barre anti-roulis.

De préférence, un levier comporte deux bras, un bras relié à une extrémité d'une bielle, et un autre bras relié à une extrémité d'un amortisseur.

Il est décrit ci-après, à titre d'exemple et en référence aux dessins annexés, un véhicule ferroviaire selon l'invention.

La figure 1 montre un côté d'un bogie du véhicule.

La figure 2 est une coupe suivant II de la figure 1.

Dans la figure 1 sont représentés, schématiquement et en vue partielle, la caisse 1 du véhicule, le châssis 2 d'un des deux bogies, vu de côté, un des deux ressorts 3 du bogie, un des deux amortisseurs 4, et une des quatre roues 5 du bogie. Cette figure montre aussi une barre anti-roulis 6 et une bielle 8. La barre 6 est mieux visible en figure 2. Le levier 7 comporte deux bras 7a, 7b.

La bielle 8 est reliée au bras 7a par l'intermédiaire d'une rotule 9 et à un support 11, solidaire de la caisse 1, par l'intermédiaire d'une rotule 10.

L'amortisseur 4 est relié au bras 7b par l'intermédiaire d'une articulation cylindrique 12, et à un support 14, solidaire du châssis de bogie 2, par l'intermédiaire d'une articulation cylindrique 13.

La bielle 8 et le levier 7 de la barre anti-roulis 6 sont donc utilisés pour transmettre, à l'amortisseur, les déplacements verticaux entre la caisse et le châssis de bogie.

Un choix judicieux des longueurs des bras 1a et 1b permet de régler l'amortissement en utilisant des amortisseurs standard en ce qui concerne la course et la viscosité.

L'invention s'applique à des barres de torsion à paliers intérieurs aux leviers, comme cela est représenté dans la figure 2, mais bien entendu, elle s'applique également à des barres de torsion à paliers extérieurs.

En outre, cette position horizontale des amortisseurs est particulièrement intéressante dans le cas de véhicules ferroviaires à plancher bas.

## Revendications

1. Véhicule ferroviaire dont au moins un châssis de bogie comporte une barre anti-roulis (6) agissant sur la suspension secondaire la barre anti-roulis comportant, à chaque extrémité, un levier (7) relié à la caisse par l'intermédiaire d'une bielle (8), la suspension secondaire comportant au moins deux ressorts (3) et deux amortisseurs (4), les ressorts (3) étant installés entre la caisse (1) du véhicule et le châssis (2) de bogie, caractérisé en ce qu'une extrémité de chaque amortisseur est reliée au châssis (2) de bogie, et en ce que l'autre extrémité de chaque amortisseur (4) est reliée au levier (7) de la barre anti-roulis.

2. Véhicule ferroviaire selon la revendication 1, caractérisé en ce qu'un levier (7) comporte deux bras (7a, 7b), un bras relié à une extrémité d'une bielle, et l'autre bras relié à une extrémité d'un amortisseur (4).

3. Véhicule ferroviaire selon la revendication 1 ou 2, caractérisé en ce qu'un amortisseur (4) est relié à un levier (7) et au châssis (2) de bogie par deux articulations cylindriques (12, 13).

## Patentansprüche

1. Schienenfahrzeug, bei dem mindestens ein Drehgestellchassis eine Stabilisatorstange (6) aufweist, die auf die Sekundärfederung einwirkt, wobei die Stabilisatorstange an jedem Ende einen Hebel (7) aufweist, der mit dem Wagenkasten über eine Gelenkstange (8) verbunden ist, wobei die Sekundärfederung mindestens zwei Federn (3) und zwei Stoßdämpfer (4) aufweist und wobei die Federn (3) zwischen dem Wagenkasten (1) und dem Drehgestellchassis (2) angeordnet sind, dadurch gekennzeichnet, daß ein Ende jedes Stoßdämpfers mit dem Drehgestellchassis (2) verbunden ist und daß das andere Ende jedes Stoßdämpfers (4) mit dem Hebel (7) der Stabilisatorstange verbunden ist.

2. Schienenfahrzeug nach Anspruch 1, dadurch gekennzeichnet, daß ein Hebel (7) zwei Arme (7a, 7b) aufweist, von denen der eine mit einem Ende einer Gelenkstange und der andere mit einem Ende eines Stoßdämpfers (4) verbunden ist.

3. Schienenfahrzeug nach Anspruch 1 oder 2, dadurch gekennzeichnet, daß ein Stoßdämpfer (4) mit einem Hebel (7) und mit dem Drehgestellchassis (2) über zwei zylindrische Gelenkverbindungen (12, 13) verbunden ist.

## Claims

1. Rail vehicle of which at least one bogie chassis comprises an anti-roll bar (6) acting on the secondary suspension, the anti-roll bar comprising at each end a lever arm (7) connected to the vehicle body by a link (8), the secondary suspension comprising at least two springs (3) and two dampers (4), the springs (3) being installed between the vehicle body (1) and the bogie chassis (2), characterised in that one end of each damper is connected to the bogie chassis (2) and in that the other end of each damper (4) is connected to a lever arm (7) of the anti-roll bar.

2. Rail vehicle according to claim 1 characterised in that each lever arm (7) comprises two lever arms (7a, 7b), one lever arm connected to one end of a link and the other lever arm connected to one end of a damper (4).

3. Rail vehicle according to claim 1 or claim 2 characterised in that each damper (4) is connected to a lever arm (7) and to the bogie chassis (2) by two cylindrical articulations (12, 13).
